# EUROPÄISCHE PATENTSCHRIFT

(11) **EP 0 991 341 B1**
(45) Veröffentlichungstag und Bekanntmachung des Hinweises auf die Patenterteilung: **16.01.2002**
(21) Anmeldenummer: 98929292.5
(22) Anmeldetag: 11.05.1998
(51) Int. Cl.: A47B 73/00, A47B 87/02

(54) **VORRICHTUNG UND SYSTEM ZUM LAGERN VON FLASCHEN, INSBESONDERE WEINFLASCHEN**
DEVICE AND SYSTEM FOR STORING BOTTLES, SPECIALLY WINE BOTTLES
DISPOSITIF ET SYSTEME DE STOCKAGE POUR BOUTEILLES, EN PARTICULIER POUR BOUTEILLES DE VIN

(30) Priorität: 09.05.1997 DE 19719666
(43) Veröffentlichungstag der Anmeldung: 12.04.2000
(73) Patentinhaber: Obkircher Technisches Büro Gesellschaft Mbh, 5301 Eugendorf (AT)
(72) Erfinder: OBKIRCHER, Wolfgang, A-5301 Eugendorf (AT)
(74) Vertreter: Grape, Knut, Dipl.-Ing.
(86) Internationale Anmeldenummer: EP9802729
(87) Internationale Veröffentlichungsnummer: WO9851192

(56) Entgegenhaltungen:
- GB-A- 2 282 962
- US-A- 4 567 989

## Beschreibung

Die Erfindung betrifft eine Vorrichtung zum Lagern von Flaschen, insbesondere Weinflaschen, in einer im wesentlichen horizontalen Lage.

Derartige Vorrichtungen sind allgemein bekannt. Allerdings handelt es sich dabei sämtlich um Vorrichtungen, die entweder nicht ausreichend stabil oder eine sehr aufwendige Bauweise und große Bauhöhe aufweisen. Zudem besitzen diese Vorrichtungen den Nachteil, daß deren Größenverhältnisse und Abmessungen vorbestimmt und somit nicht veränderbar sind. Eine individuelle Anpassung an räumliche Gegebenheiten ist bei diesen Vorrichtungen daher nicht möglich.

So beschreibt die US-A-4,567,989 eine Vorrichtung zum Lagern von Flaschen, insbesondere Weinflaschen, in einer im wesentlichen horizontalen Lage mit wenigstens einem Basiselement. Das Basiselement besteht aus zwei parallel angeordneten Grundplatten, einer dazu senkrecht verlaufenden Kopfplatte und zwei mit den Grundplatten und der Kopfplatte verbundenen Seitenplatten. Bei dieser Vorrichtung sind mithin keine zwei Rahmenelemente mit einander entsprechender polygonaler Grundform vorhanden. Die Seitenplatten sollen lediglich eine dichte Anordnung von rohrförmigen Elementen zur Aufnahme jeweils einer Flasche aufrechterhalten und eine glatte Oberfläche für die Zwischenräume zwischen jeweils einander benachbarten Basiselementen bilden. So ist vorgeschlagen, gegebenenfalls gänzlich auf die Seitenplatten zu verzichten. Dagegen sind die rohrförmigen Elemente vorgesehen, um im wesentlichen das Gewicht der oberen bzw. höher liegenden Basiselemente aufzunehmen. Zu diesem Zweck können die rohrförmigen Elemente zum Beispiel miteinander verklebt oder auf sonstige Weise verbunden werden.

Weiterhin zeigt die US-A-5,025,936 eine Vorrichtung zum Lagern von Flaschen in Form eines U-, V- oder dergleichen -förmigen Trägers. Eine kleine Öffnung zur Aufnahme des Flaschenhalses und eine große Öffnung zur Aufnahme des Flaschenbauches sind in den jeweils etwa einander gegenüberliegenden Schenkelabschnitten des Trägers eingebracht.

Die FR-A-2 292 448 zeigt ein Regal zur Aufnahme von Flaschen bestehend aus mehreren voneinander beabstandeten Platten mit zum Teil koaxial zueinander angeordneten Öffnungen und zur Stabilisierung vorgesehenen Seitenplatten.

Die US-A-4,474,297 offenbart ein Regal zum Lagern und Ausgeben von Behältern, wie Flaschen. Dieses Regal besteht aus im wesentlichen drei senkrecht voneinander gleich beabstandeten Trägerelementen mit vorstehenden Flanschelementen zur Aufnahme der Flaschen. Jeweils zwei zueinander benachbarte Trägerelemente sind mittels stabförmiger Abstandselemente verbunden.

Aus der US-A-4,093,076 geht weiterhin eine Vorrichtung zur Aufnahme von Flaschen, insbesondere Weinflaschen, hervor. Die aufzunehmenden Flaschen werden dabei von kreisförmig ausgebildeten Öffnungen in zueinander symmetrisch ausgebildeten vorder- und rückseitigen Platten, welche mittels Einpreßzapfen miteinander verbunden und zueinander auf Abstand gehalten sind, jeweils einzeln abgestützt. Die US-A-3,746,178 zeigt eine dazu vergleichbare Vorrichtung, die vier identische Aufnahmeelemente umfaßt, welche durch zwei identische Verbindungsstäbe bzw. -elemente zueinander festlegbar sind. Die Lagerelemente sind jeweils mit einer einander entsprechenden Öffnung zur Aufnahme einer einzelnen Flasche vorgesehen.

Die EP 0 066 005 A1 ist weiterhin mit einem Flaschenregal befaßt, das aus einem Gestell, einer Vorderwand und einer Rückwand zusammengesetzt ist. In der Vorderwand und der Rückwand sind einander zugeordnete Öffnungen mit unterschiedlichem Durchmesser zur Aufnahme eines Flaschenhalses von Flaschen aufnehmbar.

Die GB 2 282 962 A beschreibt schließlich eine Vorrichtung zum Lagern von Flaschen, insbesondere Weinflaschen, die eine Vielzahl von Basiselementen umfaßt. Jedes Basiselement ist dabei plattenförmig ausgebildet und besteht aus sechs gleich großen Flächenelementen, wobei jeweils zwei benachbarte Flächenelemente miteinander verbunden sind und die beiden außenliegenden Flächenelemente über eine einander zugewandte Seitenkante miteinander verbindbar sind.

Der Erfindung liegt daher die Aufgabe zugrunde, eine Vorrichtung zum Lagern von Flaschen, insbesondere Weinflaschen, in einer im wesentlichen horizontalen Lage zur Verfügung zu stellen, mit welcher sich die obigen Nachteile verhindern lassen und welche somit konstruktiv besonders einfach, zugleich kompakt und stabil, damit einhergehend kostengünstig herstellbar und ausgesprochen leicht montier- und demontierbar sowie ohne weiteres individuell an räumliche Gegebenheiten durch eine veränderbare Form und Abmessung anpaßbar ist, sowie ein ganz besonders vorteilhaftes System unter Verwendung dieser Vorrichtung bereitzustellen.

Diese Aufgabe wird in vorrichtungstechnischer Hinsicht durch die Merkmale des Anspruchs 1 gelöst.

Demnach ist durch die Ausgestaltung der erfindungsgemäßen Vorrichtung zum Lagern von Flaschen, insbesondere Weinflaschen, in einer im wesentlichen horizontalen Lage, die wenigstens ein Basiselement umfaßt, das aus zwei Rahmenelementen mit einander entsprechender polygonaler Grundform und sich jeweils zwischen zwei einander entsprechenden Rahmenschenkeln der zwei Rahmenelementen Verbindungselemente zugeordnet sind, um das Basiselement gegebenenfalls mit einem benachbarten Basiselement lösbar zu verbinden, eine besonders einfache, zudem kompakte Bauweise der Vorrichtung insgesamt erreicht. Darüber hinaus ist diese erfindungsgemäße Vorrichtung in ihrer Bauweise ausgesprochen stabil. Schließlich hat die erfindungsgemäße Vorrichtung den wesentlichen Vorteil, ohne weiteres an unterschiedlichste räumliche Vorgaben angepaßt werden zu können, indem deren Form und Abmessung entsprechend den gegebenen Räumlichkeiten individuell veränderbar sind. Nicht zuletzt hieraus resultierend ergibt sich eine ausgesprochen kostengünstige Herstellungs- und Lagerweise der Vorrichtung nach der Erfindung.

Weitere vorteilhafte Einzelheiten der erfindungsgemäßen Vorrichtung sind in den Ansprüchen 2 bis 14 beschrieben.

Von besonderer Bedeutung für eine einfache und zudem individuelle Bauweise der erfindungsgemäßen Vorrichtung sind die Maßnahmen des Anspruchs 2, wonach die Rahmenelemente jeweils eine Grundform eines gleichseitigen oder rechtwinkligen Dreiecks, Quadrats, Rechtecks, Fünfecks, Sechsecks oder Achtecks aufweisen.

Durch die konstruktiven Maßnahmen nach Anspruch 3, die Rahmenelemente jeweils hohlprofiliert und insbesondere mit einem viereckigen, vorzugsweise rechteckigen, oder kreisförmigen Querschnitt zu versehen sowie zwei einander benachbarte Rahmenschenkel der Rahmenelemente im Bereich von deren Enden jeweils miteinander unlösbar, insbesondere durch Schweißung, zu verbinden, läßt sich eine leichte, zudem sehr stabile Bauweise der erfindungsgemäßen Vorrichtung insgesamt erhalten.

Entsprechend den Merkmalen des Anspruchs 4 umfassen die zwei Rahmenelemente einen Boden oder dergleichen, der insbesondere mit wenigstens einer Ausnehmung oder dergleichen Durchbruch zur Durchlüftung des Basiselementes versehen ist. Einerseits zieht der Boden zusätzlich eine erhöhte Stabilität der gesamten Vorrichtung nach sich. Andererseits ist durch den Boden mit der wenigstens einen Ausnehmung oder dergleichen Durchbruch eine ausreichende Durchlüftung des Basiselementes sichergestellt, was insbesondere beim Lagern von beispielsweise Weinflaschen für deren längerer Haltbarkeit erforderlich ist.

In weiterer Ausgestaltung der Erfindung sind an den zwei Rahmenschenkeln Stützelemente, insbesondere durch eine Rast-, Schnapp- oder dergleichen -verbindung oder eine Schraubverbindung, lösbar befestigbar. Auf diese Weise lassen sich ohne Schwierigkeiten Unebenheiten des Untergrundes, auf welchem die erfindungsgemäße Vorrichtung aufzustellen ist, ausgleichen.

Darüber hinaus liegt es nach Anspruch 5 im Rahmen der Erfindung, die Wandelemente jeweils aus zwei Rohren oder dergleichen mit einander entsprechender Länge und einem zwischen den zwei Rohren oder dergleichen angeordneten sowie eine Begrenzungsebene aufspannenden Wandteil zu bilden, wobei die zwei Rohre jeweils mit deren Enden an den zwei Rahmenelementen lösbar befestigbar sind. Die Wandelemente lassen sich somit an den zwei Rahmenelementen gleich einem Baukastensystem befestigen, wobei durch entsprechende Variierung von deren Länge zugleich die Abmessung der gesamten Vorrichtung nach der Erfindung hinsichtlich deren Tiefe ohne Schwierigkeiten veränderbar bzw. an die jeweiligen räumlichen Gegebenheiten anpaßbar ist.

Dabei ist für einen einfachen und schnellen Zusammenbau sowie eine jederzeit mögliche Demontage der erfindungsgemäßen Vorrichtung gesorgt, und zwar ohne großen konstruktiven Aufwand, aber zugleich unter Beibehaltung einer hohen Stabilität der erfindungsgemäßen Vorrichtung insgesamt.

In alternativer Ausgestaltung dazu läßt sich eine einfache und schnelle Montage bzw. Demontage der erfindungsgemäßen Vorrichtung ebenso mit den Merkmalen des Anspruchs 6 erreichen, wonach die Rahmenelemente und die Rohre mittels die Rahmenelemente durchgreifenden und in die Enden der Rohre einmündenden Schrauben miteinander lösbar verbindbar sind. Dies hat den zusätzlichen Vorteil einer ausgesprochen kostengünstigen Konstruktion.

Dabei ist es besonders zweckdienlich, die Schrauben mit einem verlängerten Kopf zu versehen, dessen Länge etwa der Breite der Rahmenelemente entspricht und der insbesondere ein Innensechskantprofil oder dergleichen aufweist. Hierdurch ist es möglich, daß die Schrauben insgesamt von dem Rahmenelement und den Rohren aufgenommen werden, ohne daß deren Kopf jeweils außen vorsteht. Ungeachtet dessen, wäre es aber ebenso denkbar, herkömmliche Schrauben zu verwenden, welche dann die sich in die Rahmenelemente hineinerstreckenden Enden der Rohre festlegen würden.

Entsprechend den Merkmalen nach Anspruch 7 ist das Wandelement jeweils derart beschaffen, daß eine ständige Durchlüftung der von dem entsprechenden Basiselement aufgenommenen Waren, insbesondere von Weinflaschen, gewährleistet ist.

Vorzugsweise bestehen die Rahmenschenkel und der Boden des Rahmenelementes sowie das Wandteil des Wandelementes aus Metall, insbesondere aus Aluminium, und/oder aus Kunststoff, wie beispielsweise aus 6 PA oder Pars L, und/oder aus Holz. Bei Wahl einer dieser Materialien läßt sich einerseits eine ausreichend hohe Stabilität der erfindungsgemäßen Vorrichtung und andererseits eine leichte Bauweise insgesamt erhalten.

Von ganz besonderer Bedeutung für eine einfache und zugleich schnelle Montage bzw. Demontage der Vorrichtung mit mehreren Basiselementen umfassen die Verbindungselemente entsprechend den Merkmalen des Anspruchs 9 jeweils einen Abstandshalter, der an den Außenflächen von zwei einander zugewandten Rahmenschenkeln der Rahmenelemente zweier benachbarter Basiselemente anliegt, und zwei Rast-, Schnapp-, Halte- oder dergleichen -vorsprünge, die sich in einander entgegengesetzter Richtung und im wesentlichen senkrecht zu der jeweiligen Außenfläche des Abstandshalters in dem jeweiligen Rahmenschenkel erstrecken.

In diesem Zusammenhang dienen die konstruktiven Ausgestaltungen der erfindungsgemäßen Vorrichtung gemäß Anspruch 10 einer sicheren und dauerhaften Halterung des jeweiligen Verbindungselementes zwischen zwei benachbarten Basiselementen. Ein selbsttätiges Lösen des Verbindungselementes ist zudem durch eine derartige erfindungsgemäße Ausbildung ausgeschlossen.

Zur Vereinfachung der Montage und Demontage weist die wenigstens eine Rastnase oder dergleichen einen jeweils zu dem freien Ende der Rast-, Schnapp-, Halte- oder dergleichen -vorsprünge und zu dem Abstandshalter hin etwa konisch zulaufenden Querschnitt auf.

In vorteilhafter Weise sind die Verbindungselemente jeweils einteilig ausgebildet. Dies ermöglicht eine ausgesprochen einfache Montage der erfindungsgemäßen Vorrichtung insgesamt.

Alternativ dazu liegt es gemäß Anspruch 11 jedoch ebenso im Rahmen der Erfindung, die Verbindungselemente jeweils dreiteilig auszubilden, wodurch sich der Aufwand bei der Montage allerdings nur unwesentlich erhöht.

Vorzugsweise sind die Verbindungselemente darüber hinaus entsprechend den Merkmalen der Ansprüche 12 und 13 jeweils mit einer Bohrung zur Aufnahme eines Stiftes oder dergleichen Bolzens versehen, die sich in dem Abstandshalter und den zwei Rast-, Schnapp-, Halte- oder dergleichen -vorsprüngen koaxial erstreckt.

Durch die zusätzliche, jedoch nicht unbedingt notwendigerweise vorgesehene Möglichkeit, einen Stift oder dergleichen Bolzen in die jeweiligen Verbindungselemente einsetzen zu können, wird die Widerstandsfähigkeit der Verbindungselemente gegenüber einer Deformation, insbesondere gerade beim Auftreten von sehr hohen Scherkräften, zusätzlich unterstützt.

Schließlich liegt es noch im Rahmen der Erfindung entsprechend Anspruch 14, ein System zum Lagern von Flaschen, insbesondere von Weinflaschen, in einer im wesentlichen horizontalen Lage bereitzustellen, das aus einer Vorrichtung nach der Erfindung zusammengesetzt ist, und zwar derart, daß sich dessen äußeren Umfangsflächen im wesentlichen senkrecht zueinander erstrecken. Auf diese Weise ist es möglich, mittels der erfindungsgemäßen Vorrichtung ein herkömmlich gebildetes, beispielsweise rechteckiges Regal mit einer individuell angepaßten Form und Abmessung zu bilden.

Weitere Merkmale, Vorteile und Einzelheiten der Erfindung ergeben sich aus der nachfolgenden Beschreibung einiger bevorzugter Ausführungsformen der Erfindung sowie anhand der Zeichnungen. Hierbei zeigen:
- Fig. 1: eine schematische, perspektivische Ansicht einer Ausführungsform einer erfindungsgemäßen Vorrichtung mit einem Basiselement,
- Fig. 2: eine schematische Seitenansicht einer Ausführungsform eines erfindungsgemäß ausgebildeten Rahmenelementes mit einer Grundform eines gleichseitigen Dreiecks,
- Fig. 3a bis 3g: schematische Ansichten weiterer Ausführungsformen des erfindungsgemäß ausgebildeten Rahmenelementes mit polygonaler Grundform in verkleinerter Darstellung,
- Fig. 4: eine schematische, teilweise abgebrochene Längsschnittansicht durch eine Ausführungsform eines erfindungsgemäßen Rahmenelementes im Bereich eines Stützelementes in vergrößerter Darstellung,
- Fig. 5a und 5b: eine Vorderansicht auf und ein teilweise abgebrochener Längsschnitt durch das Rahmenelement mit einer Ausführungsform eines erfindungsgemäß ausgebildeten Klammerteiles entsprechend Ausschnitt V in Fig. 2 in vergrößerter Darstellung,
- Fig. 6a und 6b: eine Vorderansicht auf und ein teilweise abgebrochener Längsschnitt durch das Rahmenelement mit einer anderen Ausführungsform eines erfindungsgemäßen Klammerteiles entsprechend Ausschnitt VI in Fig. 2 in vergrößerter Darstellung,
- Fig. 7a, 7b und 7c: eine perspektivische, teilweise aufgebrochene Vorderansicht, ein Querschnitt durch zwei Rahmenelemente von zwei benachbarten Basiselementen mit einer Ausführungsform eines erfindungsgemäßen Verbindungselementes und eine Schnittansicht davon entsprechend der Linie VIIc-VIIc in Fig. 7b, jeweils in vergrößerter Darstellung,
- Fig. 8a und 8b: ein Querschnitt durch zwei Rahmenelemente von zwei benachbarten Basiselementen mit einer weiteren Ausführungsform eines erfindungsgemäßen Verbindungselementes und eine Schnittansicht davon entsprechend Pfeil VIIIb in Fig. 8a, jeweils in vergrößerter Darstellung,
- Fig. 9a und 9b: ein Querschnitt durch zwei Rahmenelemente von zwei benachbarten Basiselementen mit einer anderen Ausführungsform eines erfindungsgemäßen Verbindungselementes und eine Schnittansicht davon entsprechend Pfeil IXb in Fig. 9a, jeweils in vergrößerter Darstellung,
- Fig. 10a und 10b: ein Querschnitt durch zwei Rahmenelemente von zwei benachbarten Basiselementen mit einer noch anderen Ausführungsform eines erfindungsgemäßen Verbindungselementes und eine Schnittansicht davon entsprechend Pfeil Xb in Fig. 10a, jeweils in vergrößerter Darstellung,
- Fig. 11a, 11b, 11c und 11d: eine Seitenansicht und Draufsicht auf eine Ausführungsform eines erfindungsgemäß ausgebildeten Rahmenelementes zusammen mit einem Wandelement, einen Längsschnitt durch ein Rohr eines Wandelementes entsprechend der Linie XIc-XIc in Fig. 11b sowie einen teilweise abgebrochenen Längsschnitt durch das Rohr in dessen endseitigem Bereich entsprechend Ausschnitt XId in Fig. 11c und in vergrößerter Darstellung, und
- Fig. 12: ein erfindungsgemäßes System mit einer Vorrichtung nach der Erfindung, bestehend aus einer Vielzahl von Basiselementen.

Die erfindungsgemäße Vorrichtung ist zum Lagern von Flaschen, insbesondere Weinflaschen, in einer im wesentlichen horizontalen Lage vorgesehen. Die Vorrichtung nach der Erfindung umfaßt dabei wenigstens ein, in aller Regel jedoch eine Vielzahl von Basiselementen 10. Bei der nachfolgenden Beschreibung von verschiedenen Ausführungsbeispielen der erfindungsgemäßen Vorrichtung sind einander entsprechende, gleiche Bauteile jeweils mit identischen Bezugsziffern versehen.

In der Fig. 1 ist nun eine Ausführungsform eines solchen Basiselementes 10 nach der Erfindung dargestellt. Das Basiselement 10 nach der Fig. 1 weist zwei Rahmenelemente 12 mit einander entsprechender polygonaler Grundform auf. Die polygonale Grundform entspricht bei dem in den Fig. 1 und 2 gezeigten Ausführungsbeispiel eines erfindungsgemäßen Rahmenelementes 12 der Grundform eines gleichseitigen Dreiecks. Mithin sind die zwei Rahmenelemente 12 jeweils aus insgesamt drei gleichlangen Rahmenschenkeln 14 zusammengesetzt.

Wie in den Fig. 3a bis 3g allerdings deutlich gezeigt ist, können die Rahmenelemente 12 auch jede andere Grundform annehmen. So ist es beispielsweise möglich, die Rahmenelemente 12 alternativ oder kumulativ zu der Grundform eines gleichseitigen Dreiecks auch als rechtwinkeliges Dreieck, Quadrat, Rechteck, Fünfeck, Sechseck oder Achteck, wie auch jede andere polygonale Grundform, egal ob gleichseitig oder nicht, vorzusehen.

Weiterhin umfaßt das Basiselement 10 Wandelemente 16, die sich jeweils zwischen zwei einander entsprechenden Rahmenschenkeln 14 der zwei Rahmenelemente 12 erstrecken und die zwei Rahmenelemente 12 miteinander verbinden. Bei der in der Fig. 1 gezeigten Ausführungsform sind insgesamt drei Wandelemente 16 vorgesehen, wobei das in der Ansicht oben liegende Wandelement 16 jedoch zur besseren Übersicht nur teilweise bzw. unvollständig dargestellt ist.

Schließlich sind den zwei Rahmenelementen 12 noch Verbindungselemente 18, 18', 18'', 18'''' (vgl. 7a bis 10b) zugeordnet, um das Basiselement 10 gegebenenfalls mit einem benachbarten Basiselement 10 (in der Fig. 1 nicht dargestellt) lösbar zu verbinden.

Die Rahmenelemente 12 sind, wie insbesondere aus den Fig. 7a bis 10b hervorgeht, hohlprofiliert ausgebildet. Die Rahmenelemente 12 weisen dabei jeweils einen viereckigen, vorzugsweise rechteckigen (vgl. Fig. 7a bis 7c; 8a, 8b; 10a, 10b), oder auch kreisförmigen (vgl. Fig. 9a, 9b) Querschnitt auf. Zwei einander benachbarte Rahmenschenkel 14 der Rahmenelemente 12 sind im Bereich von deren Enden 19 jeweils miteinander lösbar verbunden. Zu diesem Zweck sind die Enden 19 von zwei einander benachbarten Rahmenschenkeln 14 jeweils gegehrt und verschweißt.

Eines der zwei Rahmenelemente 12 umfaßt bei der Ausführungsform der erfindungsgemäßen Vorrichtung nach Fig. 1 einen Boden 20 oder dergleichen, der insbesondere mit einer Vielzahl von Ausnehmungen 22 oder dergleichen Durchbrüchen zur Durchlüftung des Basiselementes 10 versehen ist.

Wie die Fig. 4 zeigt, sind an den zwei Rahmenschenkeln 14 der Rahmenelemente 12 zusätzlich Stützelemente 24, insbesondere durch eine Rast-, Schnapp- oder dergleichen -verbindung 25 oder eine Schraubverbindung, lösbar befestigbar. Vorzugsweise sind die Stützelemente 24 als Füße ausgebildet, die höhenverstellbar bzw. teleskopierbar sind, um eventuell vorhandene Unebenheiten des Untergrundes, auf welchem die Vorrichtung aufzustellen ist, auszugleichen.

Die Wandelemente 16 sind entsprechend Fig. 1 jeweils aus zwei Rohren 26 oder dergleichen mit einander entsprechender Länge und einem Wandteil 28 gebildet. Das Wandteil 28 ist zwischen den zwei Rohren 26 oder dergleichen angeordnet und spannt eine sogenannte Begrenzungsebene, beispielsweise zum Abstützen der zu lagernden Flaschen, auf. Die zwei Rohre 26 sind dabei jeweils mit deren Enden 30 an den zwei Rahmenelementen 12 lösbar befestigbar.

Wie sich deutlich den Fig. 5a und 5b bzw. 6a und 6b entnehmen läßt, sind die Rahmenelemente 12 jeweils mit Durchgangsbohrungen 32 versehen, um die Enden 30 der zwei Rohre 26 aufzunehmen. Die Durchgangsbohrungen 32 der Rahmenelemente 12 weisen dabei einen Innendurchmesser auf, der im wesentlichen gleich ist zu dem Außendurchmesser der zwei Rohre 26. Zusätzlich ist den Durchgangsbohrungen 32 der Rahmenelemente 12 ein erweiterter Abschnitt 34 zugeordnet, der mit diesen kommuniziert, um die Enden 30 der zwei Rohre 26 einfach und schnell in die Durchgangsbohrungen 32 einzubringen.

Die Enden 30 der zwei Rohre 26 sind an den Rahmenelementen 12 mittels eines bajonettartigen Verschlusses 36 fixierbar.

Zu diesem Zweck ist bei der Ausführungsform des bajonettartigen Verschlusses 36 entsprechend den Fig. 5a und 5b ein Klammerteil 38 vorgesehen, welches gleichzeitig zwei einander zugewandte Rohre 26 von zwei einander benachbarten Rahmenschenkeln 14 in den Durchgangsbohrungen 32 festlegt. Das Klammerteil 38, das im wesentlichen an die Form der zwei benachbarten Rahmenschenkel 14 angepaßt ist, bei diesem Ausführungsbeispiel mithin etwa V-förmig ausgestaltet ist, umfaßt dabei zwei im wesentlichen U-förmig ausgebildete Ausnehmungen 40. In die Ausnehmungen 40 ist das jeweilige Ende 30 der Rohre 26, insbesondere spielfrei, aufnehmbar. Das Klammerteil 38 greift mit den zwei im wesentlichen U-förmig ausgebildeten Ausnehmungen 40 zu diesem Zweck in eine umlaufende Nut 42 an dem jeweiligen Ende 30 der Rohre 26.

Bei der Ausführungsform des in den Fig. 6a und 6b gezeigten bajonettartigen Verschlusses 36 ist ein U- oder dergleichen -förmiges Rast-, Schnapp- oder dergleichen -element 44 vorgesehen, welches das jeweilige in der Durchgangsbohrung 32 angeordnete Ende 30 des Rohres 26, insbesondere spielfrei, fixiert. Zu diesem Zweck wirkt das Rast-, Schnapp- oder dergleichen -element 44 mit einer am Ende 30 des Rohres 26 angeordneten umlaufenden Nut 46 und der Durchgangsbohrung 32 selbst zusammen, wie deutlich aus der Fig. 6b hervorgeht.

Das Wandteil 28 des Wandelementes 16 ist aus wenigstens zwei, hier drei, Querstreben 48 oder dergleichen gebildet, die zueinander beabstandet sind und die zwei Rohre 26 miteinander verbinden. Auf diese Weise ist eine gute und dauerhafte Durchlüftung des Basiselementes 10 sichergestellt.

In alternativer oder kumulativer Ausgestaltung kann das Wandteil 28 des Wandelementes 16 aber ebenso im wesentlichen aus einer die zwei Rohre 26 miteinander verbindenden Platte (nicht dargestellt) oder dergleichen bestehen. Diese Platte ist dann insbesondere mit wenigstens einer, vorzugsweise mit einer Vielzahl von Ausnehmungen (ebenfalls nicht gezeigt) oder dergleichen Durchbrüchen zur Durchlüftung des Basiselementes 10 versehen. Insoweit kann diese Platte oder dergleichen durchaus dem Boden 20 des Rahmenelementes 12 gleichen.

In vorteilhafter Ausgestaltung der Erfindung sind die Rahmenschenkel 14 und der Boden 20 des Rahmenelementes 12 sowie das Wandteil 28 des Wandelementes 16 aus Metall, insbesondere aus Aluminium, und/oder aus Kunststoff und/oder aus Holz ausgebildet.

Im folgenden werden einige Ausführungsformen der bereits angesprochenen Verbindungselemente 18, 18', 18'', 18''' näher erläutert, die den zwei Rahmenelementen 12 zugeordnet sind, um das Basiselement- 10 gegebenenfalls mit einem benachbarten Basiselement 10 lösbar zu verbinden. Gleiche bzw. einander entsprechende Bauteile sind dabei mit identischen Bezugsziffern versehen.

Die Ausführungsform des Verbindungselementes 18 entsprechend den Fig. 7a bis 7c umfaßt einen Abstandshalter 50. Der Abstandshalter 50 liegt mit dessen Außenflächen 52, 54 an den Außenflächen 56, 58 von zwei einander zugewandten Rahmenschenkeln 14 der Rahmenelemente 12 zweier benachbarter Basiselemente 10 an. In diesem Zusammenhang sind die Außenflächen 52, 54 des Abstandshalters 50 vorzugsweise an die Kontur der Außenflächen 56, 58 der zwei einander zugewandten Rahmenschenkel 14 der Rahmenelemente 12 zweier benachbarter Basiselemente 10 angepaßt. Auf diese Weise wird eine unmittelbare und flächige Anlage der Außenflächen 52, 54 des Abstandshalters 50 und der Außenflächen 56, 58 der Rahmenelemente 12 sichergestellt.

Darüber hinaus umfaßt das Verbindungselement 18 zwei Rast-, Schnapp-, Halte- oder dergleichen -vorsprünge 60. Die Rast-, Schnapp-, Halte- oder dergleichen -vorsprünge 60 erstrecken sich gemäß Fig. 7b in einander entgegengesetzter Richtung und im wesentlichen senkrecht zu der jeweiligen Außenfläche 52, 54 des Abstandshalters 50.

Die Rast-, Schnapp-, Halte- oder dergleichen -vorsprünge 60 des Verbindungselementes 18 sind mit wenigstens einer Rastnase 62 oder dergleichen ausgestattet. Bei der Ausführungsform der Rast-, Schnapp-, Halte- oder dergleichen -vorsprünge 60 der Fig. 7a bis 7c sind insgesamt vier Rastnasen 62 vorgesehen, die durch Einkerbungen 64 zur Erhöhung von deren Elastizität voneinander abgetrennt sind. Die Rastnasen 62 durchgreifen zu deren Verrastung jeweils eine Bohrung 66 in den Rahmenschenkeln 14 der Rahmenelemente 12.

Zur vereinfachten Montage, aber ebenso Demontage des Verbindungselementes 18 insgesamt, weisen die Rastnasen 62 zusätzlich einen Querschnitt auf, der von den Rastnasen 62 ausgehend, jeweils zu dem freien Ende der Rast-, Schnapp-, Halte- oder dergleichen -vorsprünge 60 und zu dem Abstandshalter 50 hin etwa konisch zuläuft.

Die Verbindungselemente 18 sind bei der Ausführungsform nach den Fig. 7a bis 7c jeweils einteilig ausgebildet. Der Abstandshalter 50 und die Rast-, Schnapp-, Halte- oder dergleichen -vorsprünge 60 sind insoweit integral miteinander verbunden.

Wie der Fig. 7b weiterhin entnommen werden kann, sind die Verbindungselemente 18 jeweils mit einer Bohrung 68 zur Aufnahme eines Stiftes 70 oder dergleichen Bolzens versehen. Die Bohrung 68 erstreckt sich in dem Abstandshalter 50 und den zwei Rast-, Schnapp-, Halte- oder dergleichen -vorsprüngen 60 koaxial. Der Stift 70 kann zu dessen axialer Sicherung zusätzlich mit einem Kopf 72 versehen sein. Der Stift 70 unterstützt insoweit die Rastwirkung der Rast-, Schnapp-, Halte- oder dergleichen -vorsprünge 60 und dient zugleich der Aufnahme von auftretenden , unvorhergesehen großen Scherkräften zwischen zwei Basiselementen 10.

Zur Montage bzw. Demontage des Stiftes 70 oder dergleichen Bolzens sind die Außenflächen 74, 76 der Rahmenschenkel 14, die von dem Abstandshalter 50 abgewandt sind, diesen mithin gegenüberliegen, mit einer entsprechend großen Ausnehmung 78 versehen.

Die Ausführungsform der Verbindungselemente 18' gemäß den Fig. 8a und 8b unterscheidet sich von derjenigen nach den Fig. 7a bis 7c im wesentlichen lediglich dadurch, daß das Verbindungselement 18' eine Bohrung 68 mit kleinerem Durchmesser aufweist, der Abstandshalter 50 mit Hinterschneidungen 80 versehen ist und die Rast-, Schnapp-, Halte- oder dergleichen -vorsprünge 60 wesentlich größer ausgebildet sind. Auf diese Weise erhält das Verbindungselement 18' einerseits eine höhere Elastizität und andererseits eine größere Formstabilität. Das Verbindungselement 18' erweist sich daher als ausgesprochen widerstandsfähig, selbst beim Auftreten von sehr hohen Scherkräften. Da das Verbindungselement 18' folglich weitgehend selbsttragend ist, kann auf einen zusätzlichen Stift 70 (nicht gezeigt) verzichtet werden.

Die Ausführungsform des Verbindungselementes 18" gemäß den Fig. 9a und 9b unterscheidet sich von der vorhergehenden nach den Fig. 8a und 8b lediglich durch die Formgebung des Abstandshalters 50. So sind dessen Außenflächen 52, 54 konkav ausgebildet, um eine flächige Anlage an die konvex ausgestalteten Außenflächen 56, 58 der Rahmenschenkel 14 der Rahmenelemente 12 zu ermöglichen. Diese weisen im Gegensatz zu den beiden Ausführungsformen nach den Fig. 7a bis 7c bzw. 8a und 8b keinen rechteckigen Querschnitt, sondern einen kreisförmigen Querschnitt, vergleichbar zu einem Rohr, auf.

Die Ausführungsform des Verbindungselementes 18''' gemäß den Fig. 10a und 10b unterscheidet sich von denjenigen nach den Fig. 7a bis 7c, 8a und 8b sowie 9a und 9b durch dessen dreiteilige Ausbildung. So sind die Rast-, Schnapp-, Halte- oder dergleichen -vorsprünge 60' in eine Ausnehmung 82 an den dem Abstandshalter 50' gegenüberliegenden Außenflächen 74, 76 der Rahmenschenkel 14 einsetzbar, und zwar getrennt von dem Abstandshalter 50'. Durch den Stift 70, der in die Bohrung 68 eingesetzt ist, welche sich in dem Abstandshalter 50' und den zwei Rast-, Schnapp-, Halte- oder dergleichen -vorsprüngen 60' koaxial erstreckt, werden diese zueinander ausgerichtet und zugleich gehalten. Die Bohrung 66' in den Rahmenschenkeln 14 der Rahmenelemente 12 ist hingegen zum Erhalt eines Spiels geringfügig größer ausgestaltet als der Durchmesser des Stiftes 70. Der Stift 70 und die Rast-, Schnapp-, Halte- oder dergleichen -vorsprünge 60' sind, wie bei den vorhergehenden Ausführungsformen der Verbindungselemente 18, 18' und 18", wiederum durch die Ausnehmungen 78 an den dem Abstandshalter 50' gegenüberliegenden Außenflächen 74, 76 montierbar bzw. demontierbar.

Die Verbindungselemente 18, 18', 18'' und 18''' bestehen vorzugsweise aus Kunststoff, wie beispielsweise 6 PA oder Pars L, oder dergleichen Material.

Wie aus den Fig. 11a bis 11d deutlich hervorgeht, ist eine alternative Ausgestaltung für eine gegenseitige Befestigung der Rahmenelemente 12 und der Rohre 26 zu denjenigen, welche in den Fig. 5a, 5b, 6a und 6b gezeigt sind, möglich. Demnach sind die Rahmenelemente 12 und die Rohre 26 mittels Schrauben 84 miteinander verbindbar, welche die Rahmenelemente 12 durchgreifen und in die Enden 30 der Rohre 26 einmünden. Bei diesem Ausführungsbeispiel sind die Rohre 26 aus Vollmaterial gebildet und nehmen jeweils drei Querstreben 48 auf, die über Hülseb 86 oder dergleichen voneinander und von den Rahmenelementen 12 etwa gleich beabstandet sind.

Die Rahmenelemente 12 weisen dabei entsprechend der Fig. 11d jeweils zwei zueinander fluchtende Bohrungen 88, 88' auf, um die Schrauben 84 jeweils aufzunehmen. Ohne aus den Rahmenelementen 12 hervorzustehen, umfassen die Schrauben 84 jeweils einen Kopf 90, der zur verbesserten Handhabung bei der Montage bzw. Demontage verlängert ist. Die Länge des Kopfes 90 entspricht etwa der Breite der Rahmenelemente 12. Zusätzlich ist der Kopf 90 mit einem Innensechskantprofil 92 oder dergleichen ausgestaltet. Der Schaft 94 der Schraube 84 hingegen wirkt mit einem Innengewinde an den jeweiligen Enden 30 der Rohre 26 zusammen.

Ohne im einzelnen dargestellt zu sein, ist es allerdings ebenso denkbar, herkömmliche Schrauben zu verwenden, die dann allerdings über die Rahmenelemente 12 seitlich hervorstehen. In diesem Fall sind ebenfalls wieder zwei einander fluchtende Bohrungen 88, 88' unterschiedlichen Durchmessers in den Rahmenelementen 12 eingebracht. Während bei der in den Fig. 11a bis 11d gezeigten Ausführungsform allerdings die Bohrung 88 mit größerem Durchmesser gegenüber der Bohrung 88' mit kleinerem Durchmesser außenseitig angeordnet ist, wäre beim Einsatz herkömmlicher Schrauben eine genau umgekehrte Anordnung der Bohrungen 88, 88' mit unterschiedlichem Durchmesser notwendig. Mit anderen Worten müßte die Bohrung 88' in diesem Fall größer ausgestaltet sein als die Bohrung 88, um das jeweilige aufzunehmende Ende 30 des Rohres 26 in das Rahmenelemente 12 einzuführen.

Die Fig. 12 zeigt schließlich ein Baukasten-ähnliches System 96 zum Lagern von Flaschen, insbesondere von Weinflaschen, in einer im wesentlichen horizontalen Lage, das aus einer Vorrichtung nach der Erfindung zusammengesetzt ist. So besteht das System aus insgesamt zwölf Basiselementen 10 mit einer Grundform eines gleichschenkligen Dreiecks und insgesamt acht Basiselementen 10 mit einer Grundform eines rechtwinkligen Dreiecks. Auf diese Weise läßt sich ein System 96 erreichen, dessen äußere Umfangsflächen 98 im wesentlichen senkrecht zueinander verlaufen.

## Patentansprüche

1. Vorrichtung zum Lagern von Flaschen, insbesondere Weinflaschen, in einer im wesentlichen horizontalen Lage, die wenigstens ein Basiselement (10) umfaßt, das aus zwei Rahmenelementen (12) mit einander entsprechender polygonaler Grundform und sich jeweils zwischen zwei einander entsprechenden Rahmenschenkeln (14) der zwei Rahmenelemente (12) erstreckenden, die zwei Rahmenschenkel (14) miteinander verbindenden und die Flaschen abstützenden Wandelementen (16) gebildet ist, wobei den zwei Rahmenelementen (12) Verbindungselemente (18, 18', 18'', 18''') zugeordnet sind, um das Basiselement (10) gegebenenfalls mit einem benachbarten Basiselement (10) lösbar zu verbinden.

2. Vorrichtung nach Anspruch 1, **dadurch gekennzeichnet, daß** die Rahmenelemente (12) jeweils eine Grundform eines gleichseitigen oder rechtwinkligen Dreiecks, Quadrats, Rechtecks, Fünfecks, Sechsecks, Achtecks oder Polygons aufweisen.

3. Vorrichtung nach Anspruch 1 oder 2, **dadurch gekennzeichnet, daß** die Rahmenelemente (12) jeweils hohlprofiliert ausgebildet sind, wobei die Rahmenelemente (12) jeweils einen viereckigen, vorzugsweise rechteckigen, oder kreisförmigen Querschnitt aufweisen.

4. Vorrichtung nach einem der Ansprüche 1 bis 3, **dadurch gekennzeichnet, daß** eines der zwei Rahmenelemente (12) einen Boden (20) oder dergleichen umfaßt, der insbesondere mit wenigstens einer Ausnehmung (22) oder dergleichen Durchbruch zur Durchlüftung des Basiselementes (10) versehen ist.

5. Vorrichtung nach einem der Ansprüche 1 bis 4, **dadurch gekennzeichnet, daß** die Wandelemente (16) jeweils aus zwei Rohren (26) oder dergleichen mit einander entsprechender Länge und einem zwischen den zwei Rohren (26) oder dergleichen angeordneten sowie eine Begrenzungsebene aufspannenden Wandteil (28) gebildet sind, wobei die zwei Rohre (26) jeweils mit deren Enden (30) an den zwei Rahmenelementen (12) lösbar befestigbar sind.

6. Vorrichtung nach Anspruch 5, **dadurch gekennzeichnet, daß** die Rahmenelemente (12) und die Rohre (26) mittels die Rahmenelemente (12) durchgreifenden und in die Enden (30) der Rohre (26) einmündenden Schrauben (84) miteinander verbindbar sind.

7. Vorrichtung nach Anspruch 5 oder 6, **dadurch gekennzeichnet, daß** das Wandteil (28) des Wandelementes (16) aus wenigstens zwei zueinander beabstandeten, die zwei Rohre (26) miteinander verbindenden Querstreben (48). oder dergleichen gebildet ist oder daß das Wandteil (28) des Wandelementes (16) im wesentlichen aus einer die zwei Rohre (26) miteinander verbindenden Platte oder dergleichen besteht, die insbesondere mit wenigstens einer Ausnehmung oder dergleichen Durchbruch zur Durchlüftung des Basiselementes (10) versehen ist.

8. Vorrichtung nach einem der Ansprüche 1 bis 7, **dadurch gekennzeichnet, daß** die Rahmenschenkel (14) und der Boden (20) des Rahmenelementes (12) sowie das Wandteil (28) des Wandelementes (16) aus Metall, insbesondere aus Aluminium, und/oder aus Kunststoff und/oder aus Holz bestehen.

9. Vorrichtung nach einem der Ansprüche 1 bis 8, **dadurch gekennzeichnet, daß** die Verbindungselemente (18, 18', 18", 18''') jeweils einen Abstandshalter (50, 50'), der an den Außenflächen (56, 58) von zwei einander zugewandten Rahmenschenkeln (14) der Rahmenelemente (12) zweier benachbarter Basiselemente (10) anliegt, und zwei Rast-, Schnapp-, Halte- oder dergleichen -vorsprünge (60, 60'), die sich in einander entgegengesetzter Richtung und im wesentlichen senkrecht zu der jeweiligen Außenfläche (52, 54) des Abstandshalters (50, 50') in dem jeweiligen Rahmenschenkel (14) erstrecken, umfassen.

10. Vorrichtung nach Anspruch 9, **dadurch gekennzeichnet, daß** die Abstandshalter (50, 50') jeweils Außenflächen (52, 54) aufweisen, die an die Kontur der Außenflächen (56, 58) der zwei einander zugewandten Rahmenschenkel (14) der Rahmen-elemente (12) zweier benachbarter Basiselemente (10) zur flächigen Anlage angepaßt sind.

11. Vorrichtung nach einem der Ansprüche 9 oder 10, **dadurch gekennzeichnet, daß** die Verbindungselemente (18"') jeweils dreiteilig ausgebildet sind, wobei die zwei Rast-, Schnapp-, Halte- oder dergleichen -vorsprünge (60') getrennt von dem Abstandshalter (50') in eine Ausnehmung (78) an den dem Abstandshalter (50') gegenüberliegenden Außenflächen (74, 76) der Rahmenschenkel (14) einsetzbar sind.

12. Vorrichtung nach einem der Ansprüche 9 bis 11, **dadurch gekennzeichnet, daß** die Verbindungselemente (18, 18', 18'', 18''') jeweils mit einer Bohrung (68) zur Aufnahme eines Stiftes (70) oder dergleichen Bolzens versehen sind, die sich in dem Abstandshalter (50, 50') und den zwei Rast-, Schnapp-, Halte- oder dergleichen -vorsprüngen (60, 60') koaxial erstreckt.

13. Vorrichtung nach Anspruch 12, **dadurch gekennzeichnet, daß** der Stift (70) oder dergleichen Bolzen bzw. die Rast-, Schnapp-, Halte- oder dergleichen -vorsprünge (60') durch eine Ausnehmung (78) an den dem Abstandshalter (50, 50') gegenüberliegenden Außenflächen (74, 76) der Rahmenschenkel (14) montierbar ist.

14. System zum Lagern von Flaschen, insbesondere von Weinflaschen, in einer im wesentlichen horizontalen Lage, das aus einer Vorrichtung nach einem der Ansprüche 1 bis 13 mit wenigstens zwei Basiselementen (10) zusammengesetzt ist, derart, daß sich dessen äußeren Umfangsflächen (98) im wesentlichen senkrecht zueinander erstrecken.

## Claims

1. A device for storing bottles, more particularly bottles of wine, in a substantially horizontal position, comprising at least one base element (10) formed by two matching polygonal frame elements (12) and wall elements (16) each extending between two matching frame legs (14) of said two frame elements (12), interconnecting said two frame legs (14) and supporting said bottles, said two frame elements (12) being assigned connecting elements (18, 18', 18'', 18''') to releasably connect said base element (10) to an adjoining base element (10), where necessary

2. The device as set forth in claim 1, **characterized in that** the shape of each frame element (12) is basically that of an isosceles or right triangle, square, rectangle, pentagon, hexagon, octagon or polygon.

3. The device as set forth in claim 1 or 2, **characterized in that** said frame elements (12) are each configured as a hollow section, said frame elements (12) each comprise a quadrangular, preferably rectangular, or circular cross-section.

4. The device as set forth in any of the claims 1 to 3, characterized in that one of said two frame elements (12) comprises a bottom (20) or the like provided more particularly with at least one opening (22) or like through-hole for airing said base element (10).

5. The device as set forth in any of the claims 1 to 4, characterized in that said wall elements (16) are each formed of two tubes (26) or the like corresponding in length to each other and a wall part (28) arranged between said two tubes (26) or the like as well as covering a defining plane, said two tubes (26) being each releasably secured by their ends (30) to said two frame elements (12).

6. The device as set forth in claim 5, **characterized in that** said frame elements (12) and said tubes (26) are interconnectable by means of screws (84) passing through said frame elements (12) and porting into said ends (30) of said tubes (26).

7. The device as set forth in claim 5 or 6, **characterized in that** said wall part (28) of said wall element (16) is formed of at least two cross bracings (48) or the like spaced away from each other and interconnecting said two tubes (26) or **in that** said wall part (28) of said wall element (16) consists of substantially a plate or the like interconnecting said two tubes (26), said plate being provided more particularly with at least one opening or like through-hole for airing said base element (10).

8. The device as set forth in any of the claims 1 to 7, characterized in that said frame legs (14) and bottom (20) of said frame elements (12) as well as said wall part (28) of said wall element (16) are made of metal, more particularly of aluminum and/or of plastics and/or of wood.

9. The device as set forth in any of the claims 1 to 8, characterized in that said connecting elements (18, 18', 18'', 18''') each comprise a spacer (50, 50') contacting the outer surface areas (56, 58) of two interfacing frame legs (14) of said frame elements (12) of two adjoining base elements (10), and comprising two latching, snap-action, retaining or like protuberances (60, 60') each extending in the opposite direction to the other and substantially perpendicular to each outer surface area (52, 54) of said spacer (50, 50') in each frame leg (14).

10. The device as set forth in claim 9, **characterized in that** said spacers (50, 50') each comprise outer surface areas (52, 54) adapted to the contour of said outer surface areas (56, 58) of said two interfacing frame legs (14) of said frame elements (12) of two adjoining base elements (10) for full surface contact.

11. The device as set forth in claim 9 or 10, **characterized in that** said connecting elements (18''') are each configured three-part, said two latching, snap-action, retaining or like protuberances (60') being insertable separately from said spacer (50') into an opening (78) at the outer surface areas (74, 76) of said frame legs (14) opposite said spacer (50').

12. The device as set forth in any of the claims 9 to 11, **characterized in that** said connecting elements (18, 18', 18'', 18''') are each provided with a hole (68) to receive a pin (70) or like stud extending coaxially in said spacer (50, 50') and said two latching, snap-action, retaining or like protuberances (60, 60').

13. The device as set forth in claim 12, **characterized in that** said pin (70) or the like stud or said latching, snap-action, retaining or like protuberances (60, 60') are provided for fitting through an opening (78) in said outer surface areas (74, 76) of said frame legs (14) opposite said spacer (50, 50').

14. A system for storing bottles, more particularly bottles of wine, in a substantially horizontal position, composed of a device as set forth in any of the claims 1 to 13 including at least two base elements (10) such that its outer circumferential surface areas (98) extend substantially perpendicular to each other.

## Revendications

1. Dispositif pour le stockage de bouteilles, en particulier de bouteilles de vin, dans une position essentiellement horizontale, comportant au moins un élément de base (10) formé de deux éléments de cadre (12) avec des formes de base polygonales mutuellement adaptées et d'éléments de paroi (16), qui s'étendent chaque fois entre deux montants de cadre (14) associés des deux éléments de cadre (12), relient entre eux lesdits deux montants de cadre (14) et supportent les bouteilles, des éléments d'assemblage (18, 18', 18", 18"') étant associés aux deux éléments de cadre (12) aux fins de relier de manière démontable l'élément de base (10) à éventuellement un élément de base (10) adjacent.

2. Dispositif selon la revendication 1, **caractérisé en ce que**. les éléments de cadre (12) ont chacun une forme de base de triangle équilatéral ou rectangle, de carré, de rectangle, de pentagone, d'hexagone, d'octogone ou de polygone.

3. Dispositif selon la revendication 1 ou 2, **caractérisé en ce que** les éléments de cadre (12) sont conformés chaque fois en profilés creux, les éléments de cadre (12) ont chacun une section de quadrilatère, de préférence rectangle, ou circulaire.

4. Dispositif selon une des revendications 1 à 3, **caractérisé en ce que** l'un des deux éléments de cadre (12) comprend un fond (20) ou similaire qui, notamment, est pourvu d'au moins un évidement (22) ou d'un passage similaire pour la ventilation de l'élément de base (10).

5. Dispositif selon une des revendications 1 à 4, **caractérisé en ce que** les éléments de paroi (16) sont formés de deux tubes (26) ou similaires, de longueur mutuellement adaptée, et d'un élément de paroi (28) disposé entre les deux tubes (26) ou similaires, qui définit un plan terminant, les deux tubes (26) étant fixés de manière démontable par leurs extrémités (30) aux deux éléments de cadre (12).

6. Dispositif selon la revendication 5, **caractérisé en ce que** les éléments de cadre (12) et les tubes (26) peuvent liés les uns aux autres au moyen de vis (84) qui traversent les éléments de cadre (12) et débouchent dans les extrémités (30) des tubes (26).

7. Dispositif selon la revendication 5 ou 6, **caractérisé en ce que** la partie de paroi (28) de l'élément de paroi (16) est formée d'au moins deux traverses (48) ou similaires espacées qui relient entre eux deux tubes (26) ou que la partie de paroi (28) de l'élément de paroi (16) est formée essentiellement d'une plaque ou similaire qui relie entre eux les deux tubes (26) et qui, en particulier, est pourvue d'au moins un évidement ou d'un passage similaire pour la ventilation de l'élément de base (10).

8. Dispositif selon une des revendications 1 à 7, **caractérisé en ce que** les montants de cadre (14) et le fond (20) de l'élément de cadre (12) ainsi que la partie de paroi (28) de l'élément de paroi (16) sont en métal, en particulier en aluminium, et/ou en matière plastique et/ou en bois.

9. Dispositif selon une des revendications 1 à 8, **caractérisé en ce que** les éléments d'assemblage (18, 18', 18'', 18''') comprennent chaque fois un élément d'espacement (50, 50') qui est en contact avec le surfaces extérieures (56, 58) de deux montants (14) en vis-à-vis des éléments de paroi (12) de deux éléments de base (10) adjacents et deux saillies (60, 60') d'encliquetage, d'enfichage, de retenue ou similaire qui s'étendent dans des directions opposées et essentiellement perpendiculairement à la surface extérieure (52, 54) concernée de l'élément d'espacement (50, 50'), dans l'élément de cadre (14) concerné.

10. Dispositif selon la revendication 9, **caractérisé en ce que** les éléments d'espacement (50, 50') comportent chaque fois des surfaces extérieures (52, 54) qui sont adaptées au contour des surfaces extérieures (56, 58) des deux montants de cadre (14) mutuellement en vis-à-vis des éléments de cadre (12) de deux éléments de base (10) adjacents, afin d'assurer un contact surfacique.

11. Dispositif selon la revendication 9 ou 10, **caractérisé en ce que** les éléments d'assemblage (18''') sont réalisés en trois parties, les deux saillies (60') d'encliquetage, d'enfichage, de retenue ou similaire pouvant être insérées séparément de l'élément d'espacement (50') dans un évidement (78) dans les surfaces extérieures (74, 76) des montants de cadre (14), en vis-à-vis de l'élément d'espacement (50').

12. Dispositif selon une des revendications 9 à 11, **caractérisé en ce que** les éléments d'assemblage (18, 18', 18''') sont munis chacun d'un trou (68) destiné à recevoir une goupille (70) ou un bout d'axe similaire qui s'étend coaxialement à travers l'élément d'espacement (50, 50') et les deux saillies (60, 60') d'encliquetage, d'enfichage, de retenue ou similaire.

13. Dispositif selon la revendication 12, **caractérisé en ce que** la goupille (70) ou le bout d'axe similaire et les saillies (60') d'encliquetage, d'enfichage, de retenue ou similaire peuvent être montés à travers un évidement (78) dans les surfaces extérieures (74, 76) des montants de cadre (14) en vis-à-vis de l'élément d'espacement (50, 50').

14. Système pour le stockage de bouteilles, en particulier de bouteilles de vin, dans une position essentiellement horizontale, qui se compose d'un dispositif selon une des revendications 1 à 13 avec au moins deux éléments de base (10) assemblés de telle sorte que leurs surfaces périphériques (98) extérieures soient essentiellement perpendiculaires les unes aux autres.
